# EUROPÄISCHE PATENTSCHRIFT

(11) **EP 1 309 225 B1**
(45) Veröffentlichungstag und Bekanntmachung des Hinweises auf die Patenterteilung: **16.04.2014**
(21) Anmeldenummer: 02022088.5
(22) Anmeldetag: 02.10.2002
(51) Int. Cl.: H04R 25/00

(54) **Verfahren zur Bestimmung einer Rückkopplungsschwelle in einem Hörgerät**
Method for determining the feedback threshold in a hearing aid
Procédé pour déterminer le seuil de couplage dans une prothèse auditive

(43) Veröffentlichungstag der Anmeldung: 07.05.2003
(73) Patentinhaber: PHONAK AG, 8712 Stäfa (CH)
(72) Erfinder: Von Buol, Andreas, 8044 Zürich (CH)
(74) Vertreter: Troesch Scheidegger Werner AG

(56) Entgegenhaltungen:
- US-A- 5 991 417
- US-A- 6 134 329
- US-B1- 6 404 895
- GREENBERG JULIE E ET AL: "Evaluation of feedback-reduction algorithms for hearing aids", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US LNKD- DOI:10.1121/1.1316095, vol. 108, no. 5, 1 November 2000 (2000-11-01), pages 2366-2376, XP012002015, ISSN: 0001-4966

## Beschreibung

Die vorliegende Erfindung betrifft ein Verfahren zur Bestimmung einer Rückkopplungsschwelle in einem Hörgerät.

Hörgeräte sind elektronische Geräte, in denen Geräusche mit einem Mikrophon aufgenommen, in einer Signalverarbeitungseinheit verarbeitet bzw. verstärkt und über einen Lautsprecher, auch etwa als Hörer genannt, in den Ohrkanal des Hörgeräteträgers abgegeben werden. Die verstärkten bzw. verarbeiteten Geräusche, welche vom Hörer stammen, können wiederum vom Mikrophon aufgenommen werden, womit sich der Vorgang wiederholt. Mit anderen Worten, handelt es sich hierbei um einen geschlossenen Kreis, bestehend aus dem Hörgerät, dessen Ausgangssignal und dem Eingangssignal. Dabei ist der Pfad der Schallenergie nicht auf akustische Energie beschränkt, sondern beinhaltet gegebenenfalls auch eine mechanische Übertragung vom Ausgang zum Eingang, so zum Beispiel über das Gehäuse des Hörgerätes (so genannter Körperschall). Des Weiteren hat man festgestellt, dass über einen Vent-Kanal, der eigentlich für einen Druckausgleich zwischen dem Innenohr des Hörgerätträgers und der Umgebung sorgt, oder über elektrische Pfade im Hörgerät Signalrückkopplung entstehen kann. Es hat sich gezeigt, dass von all diesen möglichen Komponenten die akustische Signalrückkopplung den grössten Anteil aufweist.

Die erwähnten Effekte können bei Hörgeräten zu einem Pfeifen führen, das für den Hörgerätträger sehr unangenehm ist und schliesslich das Hörgerät während dem Auftreten des Pfeifens unbrauchbar macht. Zwar besteht die Möglichkeit, die Verstärkung im Hörgerät so klein zu halten, dass kein Aufschaukeln und damit kein Pfeifton, was eben durch die Signalrückkopplung erzeugt wird, entstehen. Damit wird aber die Verwendbarkeit des Hörgerätes eingeschränkt, und zwar besonders bei denjenigen Anwendungen, bei denen ein grosser Hörverlust kompensiert werden soll, wie er bei Schwerhörigen vorkommt, da nämlich gerade bei solchen Patienten eine verhältnismässig grosse Verstärkung im Hörgerät eingestellt werden muss, um eine massgebliche Kompensation des Hörverlustes erwirken zu können.

Damit alle Verstärkungseinstellungen, insbesondere die maximal zulässige Verstärkungseinstellung, bei einem Hörgerät voll ausgeschöpft werden können, ist es daher erforderlich, die Rückkopplungsschwelle zu ermitteln, d.h. diejenige maximale Verstärkungseinstellung in einem Hörgerät zu kennen, bei der gerade noch keine Signalrückkopplung auftritt.

Es sind bereits Verfahren zur Bestimmung der Rückkopplungsschwelle in einem Hörgerät bekannt. So ist in US-6 134 329 ein Verfahren beschrieben, mit Hilfe dem die Übertragungsfunktion des Hörgerätes aufgrund von Messungen, die mit in den Gehörgang eines Hörgerätträgers eingesetztem Hörgerät vorgenommen werden, abgeleitet wird. Dabei wird die Gesamtübertragungsfunktion mit verschiedenen Verstärkungswerten berechnet, ohne dass der geschlossene Schaltungskreis geöffnet wird. Hierbei kommen so genannte optimale Wiener-Filtermodelle zum Einsatz. Die Übertragungsfunktion im Vorwärtspfad und diejenige im Rückwärtspfad werden anschliessend miteinander berechnet. Aus der Übertragungsfunktion im Vorwärtspfad lassen sich dann die möglichen instabilen Frequenzen und die maximalen Verstärkungseinstellungen im Hörgerät bestimmen. Des Weiteren wird auch angegeben, wie die Übertragungsfunktion im Vorwärtspfad und diejenige im Rückwärtspfad aus Messungen der Gesamtübertragungsfunktion berechnet werden können. Für die Messungen wird dabei ein zusätzliches Mikrophon in den Gehörgang des Hörgerätträgers eingeführt, wobei die Einführung in den Gehörgang vorzugsweise durch den Vent-Kanal erfolgt.

Schliesslich wird auf den Aufsatz mit dem Titel "Evaluation of feedback-reduction algorithms for hearing aids" [Greenberg Julie et al., The Journal of the Acoustical Society of America, American Institute of Physics for the Acoustical Society of America, New York, NY, US, LNKD-DOI: 10.1121/1.1316095, Bd. 108, Nr. 5, 1. November 2000 (2000-11-01), Seiten 2366-2376, XP012002015 ISSN: 0001-4966] verwiesen. Darin werden adaptive Algorithmen offenbart, mit denen eine Rückkopplung bei einem Hörgerät weiter reduziert werden können.

Es ist offensichtlich, dass diese bekannte Methode das Bereitstellen von grosser Rechnerleistung erforderlich macht, damit die gewünschten Informationen errechnet werden können. Darüber hinaus ist bei der Variante, die auf in-situ Messungen beruht, ein zusätzliches Mikrophon erforderlich, durch das die akustische aber auch mechanischen Eigenschaften des Gesamtsystems in nachteiliger Weise verändert werden, so dass als Folge davon bei den weiteren Berechnungen zur Bestimmung der Rückkopplungsschwellen unweigerlich Fehler entstehen.

Des Weiteren wird auf US-6 128 392 verwiesen, aus der die Verwendung eines Hörgerätes mit einem Kompensationsfilter im Rückwärtspfad in der Form eines FIR-(Finite Impulse Response)-Filters bekannt ist. Kompensiert werden sollen akustische und mechanische Signalrückkopplungen, wobei zur Bestimmung der Filterkoeffizienten des Kompensationsfilters ein Impuls am Ausgang des Hörgerätes abgegeben wird. Am Eingang des Hörgerätes wird die Impulsantwort gemessen und hieraus die Werte für die Koeffizienten für den Kompensationsfilter bestimmt. Es handelt sich hierbei um eine integrierte Signalrückkopplungsdämpfung, welche die Gesamtübertragungsfunktion des Hörgerätes in zum Teil unerwünschter Weise verändert, indem gleichzeitig Signalanteile des Nutzsignals gedämpft werden.

Der Vollständigkeit halber wird auf eine in der Praxis häufig verwendete Methode zur Bestimmung der Rückkopplungsschwelle hingewiesen. Sie besteht darin, dass die Verstärkung im Hörgerät schrittweise angehoben wird, bis Signalrückkopplung auftritt. Der jeweilige Wert für die Verstärkung, bei der gerade noch keine Signalrückkopplung vorkommt, entspricht folglich der Rückkopplungsschwelle. Diese zwar einfache Methode hat den grossen Nachteil, dass der Hörgerätträger einem hohen Schallpegel ausgesetzt wird, nämlich jedes Mal dann, wenn Signalrückkopplung auftritt. Darüber hinaus muss während der Bestimmung der Rückkopplungsschwelle das Hörgerät eine hohe Leistung erbringen.

Der vorliegenden Erfindung liegt daher die Aufgabe zugrunde, ein Verfahren anzugeben, das die vorstehend genannten Nachteile nicht aufweist.

Diese Aufgabe wird durch die in Patentanspruch 1 angegebenen Massnahmen gelöst. Vorteilhafte Ausgestaltungen der Erfindung sind in weiteren Ansprüchen angegeben.

Bei der vorliegenden Erfindung wird die Tatsache ausgenützt, dass die Verstärkung im Vorwärtspfad eines kompressiven Systems, wie es ein Hörgerät zur Kompensation eines Hörverlustes darstellt, beim geschlossenen Schaltkreis, d.h. im "closed-loop"-Betrieb, auf die Dämpfung im Rückwärtspfad einschwingt. Durch einfaches Messen der Verstärkung im Vorwärtspfad des Hörgerätes kann somit die Rückkopplungsschwelle bestimmt werden.

Auf die Bedeutung der Kenntnis der Rückkopplungsschwelle wurde bereits in der Einleitung ausführlich hingewiesen. Dies gilt besonders dann, wenn ein Hörgerät über keine geeignete Rückkopplungsunterdrückung verfügt. Aber auch im Falle einer geeigneten Rückkopplungsunterdrückung ist das Kennen der Rückkopplungsschwelle von Nutzen. So ist durch die vorliegende Erfindung die Möglichkeit geschaffen, die Qualität des Hörgerätes, insbesondere bei Im-Ohr-Geräten, und/oder die Qualität des Ohrpass-Stückes zu prüfen.

Die Erfindung weist des Weiteren die folgenden Vorteile auf:
- der Vorwärtspfad muss zur Bestimmung der Rückkopplungsschwelle nicht aufgetrennt werden;
- am Mikrophoneingang des Hörgerätes wird kein Signal-zu-Rausch-Abstand benötigt; d.h. bei einem gegebenen maximalen Schalldruck P am Ohr und einem Umgebungsstörlärm S können Rückkopplungsschwellen V_{KRIT} bis zu einer Grösse von${V}_{KRIT} = P - S$ bestimmt werden. Die bekannten Methoden benötigen am Mikrophon einen Signal-zu-Rausch-Abstand DS, so dass Rückkopplungsschwellen nur bis zu einer Grösse von${V}_{KRIT} = P - \left(S+DS\right)$ bestimmt werden können.
- bei einem gegebenen Umgebungslärm und bei gleichem Schalldruck am Ohr während der Bestimmung der Rückkopplungsschwelle kann somit eine höhere Verstärkung erreicht werden;
- das erfindungsgemässe Verfahren kann mit den bestehenden Signalverarbeitungsmöglichkeiten, welche bei modernen Hörgeräten eingesetzt werden, ohne oder mit geringem Mehraufwand realisiert werden.

In einer weiteren Ausführungsvariante der Erfindung ist vorgesehen, die Verstärkungsmessung im Vorwärtspfad im eingeschwungenen Zustand in verschiedenen Frequenzbändern vorzunehmen, womit die kritische Verstärkung, d.h. die Rückkopplungsschwelle, in jedem der Frequenzbänder bestimmt wird.

Die Erfindung wird nachfolgend anhand von Zeichnungen beispielsweise näher erläutert. Dabei zeigen:
- Fig. 1: ein Blockschaltdiagramm eines an sich bekannten Systems mit einem Vorwärts- und einem Rückwärtspfad,
- Fig. 2: ein Blockschaltdiagramm eines Hörgerätes mit einem Rückwärtspfad, welcher stellvertretend für alle möglichen Signalrückkopplungen bei einem Hörgerät vorgesehen ist,
- Fig. 3: einen Verstärkungsverlauf, bei dem die Verstärkung in Funktion eines Eingangspegels eines Hörgerätes in doppeltlogarithmischer Darstellung aufgetragen ist, und
- Fig. 4: eine weitere Variante für einen Verstärkungsverlauf in der zu Fig. 3 analoger Darstellungen.

Fig. 1 zeigt ein Blockschaltdiagramm für ein rückgekoppeltes System, wie es allgemein bekannt ist. Mit 100 ist eine Verarbeitungseinheit mit einer Übertragungsfunktion G und mit 200 eine Rückkopplungseinheit mit einer Übertragungsfunktion K bezeichnet. Ein Eingangssignal I wird einem der zwei Eingänge einer Addiereinheit 10 beaufschlagt, deren einziger Ausgang der Verarbeitungseinheit 100 zugeführt ist. In der Verarbeitungseinheit 100 wird ein Ausgangssignal O erzeugt, das, neben dem Umstand, dass es nach aussen geführt ist, über die Rückkopplungseinheit 200 auf den zweiten Eingang der Addiereinheit 10 geführt ist.

Mit den Bezeichnungen der Übertragungsfunktionen im Vorwärts- und im Rückwärtspfad G bzw. K erhält man die folgende Gesamtübertragungsfunktion für das System gemäss Fig. 1:$\frac{Q}{I} = \frac{G}{1 - K ⋅ G}$

Fig. 2 zeigt ein Blockschaltdiagramm eines Hörgerätes 1, bestehend aus der Verarbeitungseinheit 100 mit der Übertragungsfunktion G in Anlehnung an die Darstellung gemäss Fig. 1. Der Verarbeitungseinheit 100 vor- bzw. nachgeschaltet sind ein Mikrophon 20 bzw. ein Lautsprecher 30, der in der Hörgerätebranche auch etwa als Hörer bezeichnet wird. Das Ausgangssignal des Hörgerätes 1 bzw. des Hörers 30 wird über eine Rückkopplungseinheit 200 wiederum, und zusätzlich zum Eingangssignal I, dem Mikrophon 20 zugeführt. Entsprechend ist dem Mikrophon 20 eine Addiereinheit 10 vorgeschaltet, welche als Eingangssignale sowohl das Eingangssignal I als auch das Ausgangssignal der Rückkopplungseinheit 200 aufweist.

Es wird ausdrücklich darauf hingewiesen, dass mit der Verarbeitungseinheit 100 die einfachste Struktur eines Hörgerätes 1 dargestellt ist. Tatsächlich können beliebig weitere Funktionseinheiten - wie beispielsweise Analog/Digital-Wandler, Überwachungseinheiten für die Überwachung von Speisespannung, Digital/Analog-Wandler, etc. - vorgesehen sein, ohne dass das Konzept der vorliegenden Erfindung verlassen wird.

Die Rückkopplungseinheit 200 mit der Übertragungsfunktion K ist das eigentliche Ersatzschaltbild für die eingangs genannten Effekte, welche zu Signalrückkopplungen führen können. Diesbezüglich wird auf das bereits Erläuterte und die allgemeinen Ausführungen in US-6 134 329 verwiesen.

Abgesehen von zusätzlichen Einflüssen auf die Gesamtübertragungsfunktion aufgrund von spezifischen Übertragungscharakteristiken des Mikrophons 20 und des Hörers 30, entspricht die Gesamtübertragungsfunktion des Blockschaltdiagramms gemäss Fig. 2 demjenigen gemäss Fig. 1.

Fig. 3 zeigt, in schematischer Darstellung, einen Verlauf für die Verstärkung eines kompressiven Systems, wie er in einem Hörgerät zur Kompensation eines Hörverlustes zum Einsatz kommt. Während auf der Abszisse der Pegel des Eingangssignals I unter Verwendung einer logarithmischen Skala und der Einheit Dezibel (dB) aufgetragen ist, ist auf der Ordinate die Verstärkung V, ebenfalls unter Verwendung einer logarithmischen Darstellung, aufgetragen. Der Verlauf der Verstärkung in Funktion des Eingangssignalpegels weist eine negative Steigung auf, was eben eine der Eigenschaften eines kompressiven Systems ist.

Handelt es sich beim Vorwärtspfad um ein kompressives System, wie es in Fig. 3 für den Verstärkungsverlauf in Funktion des Eingangssignalpegels ersichtlich ist, und ist die Verstärkung V_{A} für ein Eingangssignal I_{A} grösser als eine vermeintliche, d.h. noch unbekannte Rückkopplungsschwelle, so regelt sich die Verstärkung im Vorwärtspfad auf die Dämpfung im Rückwärtspfad ein. Damit kann erfindungsgemäss durch Messen der Verstärkung im Vorwärtspfad die Rückkopplungsschwelle V_{KRIT} bestimmt werden, da bei dieser gemessenen Verstärkung gerade noch keine Rückkopplung auftreten wird.

In einer weiteren Ausführungsform der Erfindung ist vorgesehen, die Steigung des Verstärkungsverlaufs V in einer ersten Phase auf -1 festzulegen, um damit ein schnelles Einschwingen auf die Rückkopplungsschwelle V_{KRIT} zu gewährleisten. In einer zeitlich nachgeordneten zweiten Phase wird dann eine flachere Steigung - d.h. eine Steigung, welche kleiner als -1 ist - für den Verstärkungsverlauf gewählt, womit eine höhere Genauigkeit für die Rückkopplungsschwelle V_{KRIT} erhalten wird.

In einer weiteren Ausführungsform der Erfindung ist vorgesehen, den Hörbereich des menschlichen Gehörs in Frequenzbänder zu unterteilen, in denen jeweils eine Rückkopplungsschwelle V_{KRIT} nach einem der vorstehend beschriebenen Verfahren bestimmt wird. Denkbar ist dabei sowohl die Bestimmung von Rückkopplungsschwellen V_{KRIT} in einem oder einzelnen als auch in allen Frequenzbändern. In einer bevorzugten Ausführungsform der Erfindung werden als Frequenzbänder die so genannten charakteristischen Frequenzbänder verwendet, welche durch die Struktur des menschlichen Gehörs vorgegeben sind.

Anhand von Fig. 4 wird eine weitere Ausführungsform der Erfindung erläutert. Dargestellt ist ein Verstärkungsverlauf V im Vorwärtspfad eines Hörgerätes 1, wobei die gleiche Skalierung wie in Fig. 3 verwendet worden ist. Der Verstärkungsverlauf V entspricht demjenigen, welcher nach der Bestimmung der Rückkopplungsschwelle V_{KRIT} eingestellt wird, wobei vier Bereiche I, II, III und IV identifiziert werden können. Erfindungsgemäss wird der Verstärkungsverlauf V im Hörgerät 1 auf die maximale Verstärkung V_{KRIT} mit Hilfe einer im Hörgerät vorhandenen Begrenzungseinheit limitiert, womit Signalrückkopplungen vermieden werden können.

## Patentansprüche

1. Verfahren zur Bestimmung einer Rückkopplungsschwelle (V_{KRIT}) in einem Hörgerät mit einem Verstärkungsverlauf eines kompressiven Systems, wobei das Verfahren **dadurch gekennzeichnet ist,**
- **dass** dem bei einem Hörgerätträger eingesetzten Hörgerät ein Eingangssignal (I_{A}) beaufschlagt wird, das zu einer höheren Verstärkung (V_{A}) führt als eine vermeintliche Rückkopplungsschwelle ist, und
- **dass** eine Verstärkung (V_{KS}) im Vorwärtspfad des Hörgerätes nach Abschluss eines Einschwingvorganges gemessen wird,
wobei die gemessene Verstärkung (V_{KS}) der Rückkopplungsschwelle (V_{KRIT}) gleichgesetzt wird.

2. Verfahren nach Anspruch 1, **dadurch gekennzeichnet, dass** im Hörgerät ein Verstärkungsverlauf (V) in Funktion des Pegels des Eingangssignals (I) wie folgt eingestellt wird:
- in einer ersten Phase wird eine Steigung von -1 für den doppeltlogarithmisch dargestellten Verstärkungsverlauf (V) gewählt, und
- in einer zweiten Phase wird eine Steigung kleiner als -1 für den doppeltlogarithmisch dargestellten Verstärkungsverlauf (V) gewählt.

3. Verfahren nach Anspruch 1 oder 2, **dadurch gekennzeichnet, dass** der Hörbereich des menschlichen Gehörs in Frequenzbänder, vorzugsweise in so genannte charakteristische Frequenzbänder, unterteilt wird, wobei in mindestens einem der Frequenzbänder eine Rückkopplungsschwelle (V_{KRIT}) bestimmt wird.

4. Verfahren nach Anspruch 3, **dadurch gekennzeichnet, dass** in jedem Frequenzband eine Rückkopplungsschwelle (V_{KRIT}) bestimmt wird.

5. Verfahren nach einem der vorangehenden Ansprüche, **dadurch gekennzeichnet, dass** die Verstärkung (V) im Hörgerät aufgrund der Rückkopplungsschwelle (V_{KRIT}) bzw. den Rückkopplungsschwellen begrenzt wird.

6. Verfahren nach einem der Ansprüche 1 bis 5, **dadurch gekennzeichnet, dass** eine maximale Verstärkung des Hörgerätes in Abhängigkeit der ermittelten Rückkopplungsschwelle (V_{KRIT}) eingestellt wird.

7. Verfahren nach Anspruch 6, **dadurch gekennzeichnet, dass** die maximale Verstärkung der Rückkopplungsschwelle (V_{KRIT}) gleichgesetzt wird.

## Claims

1. Method for determining a feedback threshold (V_{KRIT}) in a hearing device with an amplification course of a compressive system, the method being **characterized in**
- **that** an input signal (I_{A}) is fed to the hearing device inserted to a hearing device user, which input signal (I_{A}) results in a higher amplification (V_{A}) than a supposed feedback threshold, and
- **that** an amplification (V_{KS}) is measured in the forward path of the hearing device after termination of a transient process,
the measured amplification (V_{KS}) being set equal to the feedback threshold (V_{KRIT}) .

2. Method according to claim 1, **characterized in that** an amplification course (V) is adjusted as a function of the level of the input signal (I) in the hearing device as follows:
- a slope of -1 is chosen in a first phase for the amplification course (V) represented double-logarithmically, and
- a slope less than -1 is chosen in a second phase for the amplification course (V) represented double-logarithmically.

3. Method according to claim 1 or 2, **characterized in that** the human hearing range is split into frequency bands, preferably in so-called characteristic frequency bands, a feedback threshold (V_{KRIT}) being determined in at least one of the frequency bands.

4. Method according to claim 3, **characterized in that** a feedback threshold (V_{KRIT}) is determined in each frequency band.

5. Method according to one of the proceeding claims, **characterized in that** the amplification (V) is limited in the hearing device on the basis of the feedback threshold (V_{KRIT}) or the feedback thresholds, respectively.

6. Method according to one of the claims 1 to 5, **characterized in that** a maximum amplification of the hearing device is adjusted in dependence on the determined feedback threshold (V_{KRIT}).

7. Method according to claim 6, **characterized in that** the maximum amplification will be set equal to the feedback threshold (V_{KRIT}).

## Revendications

1. Procédé pour déterminer un seuil de rétroaction (V_{KRIT}) dans une prothèse auditive avec une courbe d'amplification d'un système compressif, ledit procédé étant **caractérisé en ce que**
- à la prothèse auditive utilisée chez un porteur de prothèse auditive est appliqué un signal d'entrée (I_{A}) qui entraîne une amplification supérieure (VA) à celle d'un seuil de rétroaction supposé, et
- une amplification (V_{KS}) est mesurée dans le chemin direct de la prothèse auditive après la fin d'un processus transitoire,
dans lequel l'amplification mesurée (V_{KS}) est assimilée au seuil de rétroaction (V_{KRIT})

2. Procédé selon la revendication 1, **caractérisé en ce que**, dans la prothèse auditive, une courbe d'amplification (V) est réglée, en fonction du niveau du signal d'entrée (I), comme suit :
- dans une première phase, on choisit une pente de -1 pour la courbe d'amplification (V) représentée selon un modèle double-logarithmique, et
- dans une deuxième phase, une pente inférieure à -1 est choisie pour la pente d'amplification (V) représentée selon un modèle double-logarithmique.

3. Procédé selon la revendication 1 ou 2, **caractérisé en ce que** la plage auditive de l'oreille humaine est subdivisée en bandes de fréquences, de préférence en dites bandes de fréquence caractéristiques, dans lequel dans au moins l'une des bandes de fréquence un seuil de rétroaction (V_{KRIT}) est déterminé.

4. Procédé selon la revendication 3, **caractérisé en ce que**, dans chaque bande de fréquence, un seuil de rétroaction (V_{KRIT}) est déterminé.

5. Procédé selon l'une des revendications précédentes, **caractérisé en ce que** l'amplification (V) dans la prothèse auditive est limitée en raison du seuil de rétroaction (V_{KRIT}) ou des seuils de rétroaction.

6. Procédé selon l'une des revendications 1 à 5, **caractérisé en ce qu'**une amplification maximale de la prothèse auditive est réglée en fonction du seuil de rétroaction (V_{KRIT}) déterminé.

7. Procédé selon la revendication 6, **caractérisé en ce que** l'amplification maximale est assimilée au seuil de rétroaction (V_{KRIT}) .
